# EUROPÄISCHE PATENTSCHRIFT

(11) **EP 2 464 260 B1**
(45) Veröffentlichungstag und Bekanntmachung des Hinweises auf die Patenterteilung: **11.10.2017**
(21) Anmeldenummer: 10754653.3
(22) Anmeldetag: 11.08.2010
(51) Int. Cl.: A47D 13/02

(54) **TRAGEVORRICHTUNG FÜR EIN BABY ODER EIN KLEINKIND**
CARRYING DEVICE FOR A BABY OR A SMALL CHILD
DISPOSITIF DE TRANSPORT POUR UN BÉBÉ OU UN PETIT ENFANT

(30) Priorität: 14.08.2009 AT 12822009; 23.02.2010 AT 2722010; 18.06.2010 AT 10092010
(43) Veröffentlichungstag der Anmeldung: 20.06.2012
(73) Patentinhaber: Eberharter, Daniela, 6284 Ramsau (AT)
(72) Erfinder: Eberharter, Daniela, 6284 Ramsau (AT)
(74) Vertreter: Torggler & Hofinger Patentanwälte
(86) Internationale Anmeldenummer: PCT/AT2010/000294
(87) Internationale Veröffentlichungsnummer: WO 2011/017729

(56) Entgegenhaltungen:
- WO-A1-2010/030218
- JP-A- 2006 192 221
- US-A- 4 009 808
- US-A- 5 678 739
- US-A1- 2005 218 168

## Beschreibung

Die vorliegende Erfindung betrifft eine Tragevorrichtung für ein Baby oder Kleinkind, mit einem zwei Schultergurte aufweisenden Haltegeschirrsystem und mit einem mit dem Haltegeschirrsystem verstellbar verbundenen Aufnahmekörper, wobei der Aufnahmekörper zwischen den Schultergurten einen an das zu tragende Baby oder Kleinkind anpassbaren Aufnahmeraum und zwei seitlich an den Aufnahmeraum anschließende Seitenteile für die Verbindung mit dem Haltegeschirrsystem aufweist, und wobei das Haltegeschirrsystem von einer Anpassung des Aufnahmeraumes unabhängig an die Körpermaße des Trägers anpassbar ist.

Eine derartige Tragevorrichtung ist beispielsweise aus der US 2005/0218168 bekannt. Der Aufnahmeraum für das Baby ist dort als Tasche ausgebildet, deren Tiefe und Weite verstellbar ist. Nach links und rechts stehen etwa in der Mitte zwei sich verjüngende Seitenteile ab, deren Enden am Haltegeschirr eingefädelt und miteinander verbunden werden.

Die Tragevorrichtung nach der JP 2006-192221 besteht aus zwei miteinander verbundenen Teilen. Ein schmaler Streifen wird mittig an einem zweiten, breiten Materialstreifen fixiert, wobei die beiden Teile des schmalen Streifens Schultergurte bilden, an deren Enden Ringe als Verbindungsmittel angebracht sind. Die beiden Streifen dienen zur Aufnahme und Umhüllung des Babys und dessen Enden können durch die Ringe an den Schultergurten durchgezogen und verstellbar geklemmt werden. Dadurch kann die Größe des Aufnahmeraumes an die Größe des Babys angepasst werden, wobei sich aber auch die Gegebenheiten für die tragende Person verändern, da die Schultergurte in die Verstellung einbezogen sind. Unabhängige Größenanpassungen an das Baby und die tragende Person sind nicht möglich. Dies bedeutet, dass die Lage des Babys am Oberkörper der tragenden Person meist weder für das Baby noch die tragende Person optimal ist.

Weiters zeigt die nicht vorveröffentlichte WO 2010/030218 eine Tragevorrichtung mit zwei oder drei schalartigen Tüchern, die an einem Haltegeschirr eingehängt werden können. Eine gleichmäßige Stützung kann nur durch die Verwendung von zwei bzw. allen drei Tüchern erreicht werden, die einzeln angepasst werden müssen, was die Handhabung relativ umständlich macht.

Die US 5,678,739 zeigt eine Tragevorrichtung, die ein Schultergurtsystem mit zwei Schultergurten aufweist. Daran ist mit Hilfe von Gurtbändern ein um das Kind formbarer Aufnahmekörper verstellbar fixiert. Der Aufnahmekörper bildet eine Hülle, die nicht mit dem Kind mitwachsen kann. Lediglich die Länge der Gurtbänder ist verstellbar und der beidseitige Spalt zu den Schultergurten wird umso größer, je größer das Kind wird. Die Vergrößerung des Spaltes bewirkt aber eine Verschlechterung des anfänglichen Tragekomforts für Träger und Kind. Zusätzlich oder anstelle des Tragkörpers kann auch ein Sling, also ein Tragetuch, an den Schließen bzw. Schnallen des Schultergurtsystems eingehängt werden.

Die Erfindung hat es sich nun zur Aufgabe gemacht, ohne Einfluss auf das Haltegeschirrsystem die Umhüllung des wachsenden Kleinkindes/Babys bei Verstellung des Aufnahmekörpers beizubehalten.

Erfindungsgemäß wird dies durch die Merkmale im kennzeichnenden Teil des Patentanspruches 1 erreicht.

Ein oder zwei das Haltegeschirrsystem überragende Endbereiche können hineingezogen werden, um den Mittelbereich zu vergrößern und der zunehmenden Größe des Kindes gerecht zu werden: Der Aufnahmeraum wächst also mit. Somit werden Babys von Geburt an bis ins Kindalter in verschiedenen Tragepositionen orthopädisch korrekt getragen. Das Baby oder Kind wird durch den gleichmäßig gespannten Aufnahmekörper und durch die gleichmäßige Andrückkraft gleichmäßig gestützt und umhüllt und eine orthopädisch korrekte Anhockspreizhaltung ermöglicht. Das Baby oder Kleinkind kann mit dem Gesicht oder mit dem Rücken zum Körper des Trägers getragen werden, wobei das Tragen am Rücken, Oberkörper und an der Seite des Trägers (hier überkreuzen sich beide Schultergurte an einer Schulter des Trägers) möglich ist. Die Handhabung ist einfach, die Anwendung sicher und für den Träger angenehm. In liegender Position kann das Baby im Aufnahmekörper etwa wie in einem Tragetuch bzw. Sling getragen werden.

Um die Verbindung zu ermöglichen, kann an dem Haltegeschirrsystem zumindest ein Verbindungselement, beispielsweise ein oder mehrere Ringe, angeordnet sein. Die Verbindungselemente können dabei etwa an den Schultergurten, beispielsweise an deren oberen und / oder unteren Enden, oder etwa an einem Verbindungsgurt zwischen den Schultergurten oder etwa an einem Verbindungsgurt zwischen Schultergurten und Hüftgurt lös- oder unlösbar positioniert sein.

Das Haltegeschirrsystem kann zudem zusätzlich mit dem Aufnahmekörper verbunden sein, wobei vorteilhaft eine Anpassung an die Körpermaße des aufgenommenen Kindes möglich ist. Eine oder mehrere zusätzliche Verbindungen des Aufnahmekörpers mit dem Haltegeschirrsystem können vorteilhaft so ausgestaltet sein, dass der Aufnahmekörper bzw. Aufnahmeraum der Höhe nach in einer bestimmten Position gehalten wird und nicht nach unten rutschen kann, sodass der obere Rücken des Babys oder Kleinkindes zusätzlich gestützt wird bzw. verhindert wird, dass das Baby oder Kind nach hinten aus der Tragevorrichtung kippt. In einer bevorzugten Ausführung sind zwischen dem Aufnahmekörper und dem Haltegeschirrsystem zwei obere und zwei untere Verbindungen vorgesehen, und der Aufnahmekörper ist mit zumindest einer der beiden unteren Verbindungen verstellbar verbunden. Eine zusätzliche Verstellung an den oberen Verbindungen ist möglich.

Der Aufnahmekörper kann aber auch ohne Verbindungselemente mit dem Haltegeschirrsystem verstellbar verbunden werden, etwa indem ein oder zwei Endbereiche des Aufnahmekörpers hinter das Haltegeschirrsystem, etwa hinter die Schultergurte und / oder hinter den Verbindungsgurt zwischen den Schultergurten bzw. zwischen den Schultergurten und dem Hüftgurt geführt werden. Position und Größe des Aufnahmeraums lassen sich durch Ziehen an den über das Haltegeschirrsystem bzw. die Schultergurte hinausragenden Endbereiche verändern.

Der Aufnahmekörper kann aber auch mit einem Endbereich nicht verstellbar mit dem Haltegeschirrsystem verbunden sein, wobei die Anpassung an den aufgenommenen Körper dann über die verstellbare Verbindung zwischen dem anderen Endbereich und dem Haltegeschirrsystem erfolgt.

Vorteilhaft verfügen Verbindungselemente am Haltegeschirrsystem über eine Festklemmfunktion, womit insbesondere die Position bzw. Größe des Aufnahmeraumes bzw. die eingestellte Umhüllung des Kindes gehalten wird. In einer weiteren bevorzugten Ausführung ist die Verbindung, mit der der Aufnahmekörper verstellbar verbunden ist, durch ein Paar von Ringen gebildet, durch die der Endbereich des Aufnahmekörpers geführt und verschiebbar geklemmt ist. Hierfür ist der Endbereich des Aufnahmekörpers durch beide Ringe geführt, danach wird der Endbereich zurückgeschlagen und nochmals durch den ersten der beiden Ringe geführt. Position und Größe des durch den mittleren Bereich des Aufnahmekörpers bestimmenden Aufnahmeraumes lassen sich durch Ziehen an dem aus den Ringen ragenden Endbereich verändern. Die Ringe sind vorteilhaft durch den Endbereich des Aufnahmekörpers zumindest teilweise verdeckt, sodass sich das Baby oder Kind nicht einklemmen kann und die Ringe nicht am Körper des Trägers drücken. Die Ringe können auch andere als runde Formen haben und können durch Stege unterteilt sein. Weiters können die Verbindungselemente auch ähnlich einem Schnappverschluss oder Karabinerverschluss zu öffnen und zu schließen sein und können so etwa durch Laschen an den Schultergurten geführt und geschlossen werden. Als Verbindungselemente kommen aber beispielsweise auch Klemmverschlüsse oder Leiterschnallen mit zumindest einem Steg in Frage, wobei der Steg beweglich sein kann.

In einer bevorzugten Ausführung ist weiters vorgesehen, dass mindestens eine Verbindung verstellbar am Haltegeschirrsystem angeordnet ist. Die Länge der Schultergurte ist anpassbar an die Körpermaße des Trägers. Dazu können beispielweise Verstellelemente oder Befestigungseinrichtungen vorgesehen sein oder die Schultergurte werden etwa um den Körper des Trägers gebunden. Verlaufen die Schultergurte nicht überkreuz, können diese vorteilhaft lösbar, etwa mittels sogenanntem Brustgurt, miteinander verbunden werden und wird so ein Abrutschen über die Schulter verhindert. Etwaige Verbindungen zwischen den Schultergurten sind vorteilhaft an die Körpermaße des Trägers anpassbar und gemäß einer Ausgestaltung gleitbar am Schultergurt. Gemäß einer Ausgestaltung können aber auch Verbindungselemente, zum Beispiel Ringe, etwa jeweils an den beiden Schultergurten und an der dem Aufnahmekörper gegenüber liegenden Körperseite zusätzlich miteinander verbunden werden, wobei diese Verbindung vorteilhaft ebenfalls anpassbar an die Körpermaße des Trägers ist.

Der Aufnahmekörper kann ein- oder mehrlagig sein, kann Öffnungen für Beine und / oder Arme des Babys oder Kindes aufweisen, kann etwa Abnäher aufweisen und kann etwa insbesondere an den Endbereichen in Falten gelegt sein. Die Endbereiche können etwa aufgrund der Faltung oder von Abnähern oder aufgrund des Schnittes schmal auslaufen oder aber auch zum Ende hin breiter werden.

Am Aufnahmekörper können Markierungen vorgesehen sein, welche es ermöglichen, dass die aus den Verbindungselementen über das Haltegeschirrsystem hinausragenden Endbereiche des Aufnahmekörpers etwa gleich lang eingestellt werden können.

Ein wesentlicher Vorteil liegt darin, dass das Baby oder Kind wesentlich einfacher aufgenommen werden kann als in einem Tragetuch: Im Gegensatz zum Tragetuch passt der Träger vorteilhaft zuerst das Haltegeschirrsystem seinen Körpermaßen an, verbindet, sofern nicht schon verbunden, den Aufnahmekörper mit dem Haltegeschirrsystem und nimmt erst danach das Baby oder Kind im Aufnahmekörper auf. Dann muss er nur noch den Aufnahmeraum dem aufgenommenen Körper anpassen. Der sackähnliche Aufnahmeraum entspricht nach dem Anpassen exakt den Körpermaßen des aufgenommenen Körpers. Wurde der Aufnahmekörper von den Verbindungselementen festgeklemmt, muss der Aufnahmekörper auch nicht bei jedem neuen Anlegen neu angepasst werden, sondern kann in der eingestellten Position wieder verwendet werden.

Ein oder zwei aus den Verbindungen über das Haltegeschirrsystem hinausragende Endbereiche des Aufnahmekörpers können, insbesondere abhängig von deren Länge, in vielfältiger Weise weitergeführt werden, beispielsweise können sie einfach herabhängen (vorausgesetzt die Position des Aufnahmeraums wird, etwa durch Festklemmen, sicher gehalten), in einer Tasche oder, falls vorhanden, unter einem Hüftgurt verstaut werden, oder miteinander oder mit den Schultergurten verbunden werden.

Ein oder zwei aus den Verbindungen über das Haltegeschirrsystem hinausragende Endbereiche des Aufnahmekörpers können bei entsprechender Länge unter das Gesäß und / oder die Beine des Babys und/oder überkreuz über den Aufnahmekörper geführt werden, wobei sie bevorzugt durch ein oder mehrere Laschen oder Schlaufen gezogen werden. Diese Laschen oder Schlaufen sind so positioniert, dass der Aufnahmekörper der Höhe nach in einer bestimmten Position gehalten wird und nicht nach unten rutschen kann, sodass der obere Rücken des Babys oder Kindes zusätzlich gestützt bzw. verhindert wird, dass das Kind /Baby nach hinten oder nach unten aus der Tragevorrichtung fallen kann. Diese Laschen können zu öffnen und zu schließen sein. Am Aufnahmekörper können auch Öffnungen zum Durchziehen der Endbereiche vorgesehen sein.

Mit dem Aufnahmekörper kann weiters ein Hüftgurtsystem lös- oder unlösbar verbunden werden, das gegebenenfalls Polsterabschnitte aufweist, und mit dem Schultergurtsystem zu einem Haltegeschirrsystem verbunden werden kann. Dazu können etwa Befestigungseinrichtungen, etwa Reiß- oder Klettverschlussstreifen, am Hüftgurtsystem sowie am Aufnahmekörper vorgesehen sein, welche miteinander verbunden werden können.

Durch die Positionierung des Hüftgurtsystem und / oder der zusätzlichen Verbindungen zum Haltegeschirrsystem am Aufnahmekörper können ein oder zwei überschüssige Bereiche oben und / oder unten am Aufnahmeraum entstehen, die umgeklappt oder zusammengefaltet werden können. Die Endbereiche sind somit breiter als der um das Baby / Kind gespannte Aufnahmeraum. Der um das Kind / Baby gespannte Aufnahmeraum ist dadurch vorteilhaft nur so breit, dass zumindest ein Teil des Rückens des Kindes / Babys umhüllt werden kann. Die Endbereiche sind dagegen so breit, dass die Umhüllung bis zu den Kniekehlen reicht.

Die vorliegende Tragevorrichtung kann weiters mit einem Kopfteil versehen sein, der den Kopf, Nacken, oder oberen Rücken des mit dem Oberkörper zum Träger aufgenommenen Babys oder Kindes stützt bzw. als Sonnensegel dienen kann. Der Kopfteil dient so als obere Verlängerung und kann beispielsweise durch elastische Bänder gerafft sein. Die Länge und / oder die Straffung des Kopfteils ist vorteilhaft verstellbar. Der Kopfteil kann lös- oder unlösbar mit den Schultergurten und / oder dem Aufnahmekörper verbunden sein bzw. kann zwischen Haltegeschirrsystem bzw. Schultergurten und Aufnahmekörper positioniert sein.

Ist der Aufnahmekörper lösbar mit dem Haltegeschirrsystem verbunden, kann der Aufnahmekörper getrennt vom Haltegeschirrsystem auch als Tragetuch oder, wenn der Aufnahmekörper mit Ringen verbunden wird, als sogenannter "Ring Sling" verwendet werden.

Weitere Einzelheiten, Merkmale sowie Vorteile der Erfindung ergeben sich aus der nachfolgenden Beschreibung von Ausführungsbeispielen anhand der Zeichnungen.
Fig. 1 zeigt eine Trageweise einer ersten Ausführungsform der erfindungsgemäßen Tragevorrichtung, das Kleinkind wird vor dem Oberkörper des Trägers getragen.
Fig. 2 zeigt eine Trageweise einer zweiten Ausführungsform, das Kleinkind wird am Rücken des Trägers getragen.
Fig. 3 zeigt eine Ansicht auf den Oberkörper des Trägers in Fig. 2.
Fig. 4 zeigt eine dritte Ausführungsform, welche um den Körper des Trägers und um den Körper des Babys gebunden wurde.
Fig. 5 zeigt eine vierte Ausführungsform, welche um den Körper des Trägers und um den Körper des Kleinkindes gebunden wurde.
Fig. 6 zeigt eine zweite Trageweise der Ausführungsform nach Fig. 1, wobei das Kleinkind mit dem Rücken zum Träger getragen wird.
Fig. 7 zeigt eine weitere Trageweise, einer weiteren Ausführungsform, wobei das Kleinkind mit dem Rücken zum Träger getragen wird.
Fig. 8 zeigt eine weitere Ausführungsform, bei der der obere Rücken des Kleinkindes durch einen freien Teil gestützt wird.
Fig. 9 zeigt eine nicht erfindungsgemässe Ausführungsform, bei der der Aufnahmeraum verstärkt ist.
Fig. 10 zeigt eine weitere Ausführungsform, bei der ein Endbereich des Aufnahmekörpers nicht verstellbar mit dem Haltegeschirrsystem verbunden ist.
Fig. 11 zeigt eine zweite Ansicht auf die Trageweise und Ausführungsform in Fig. 10.
Fig. 12 zeigt eine weitere Ausführungsform, wobei hier die Endbereiche nur durch einen Ring geführt wurden.
Fig. 13 zeigt eine weitere Ausführungsform, wobei hier die Schultergurte unlösbar mit dem Aufnahmekörper verbunden sind.
Fig. 14 zeigt eine weitere Ausführungsform, wobei hier die Endbereiche hinter die Schultergurte geführt und so mit dem Haltegeschirrsystem verbunden wurden.
Fig. 15 zeigt eine Ausführungsform des Haltegeschirrsystems.
Fig. 16 zeigt eine weitere Ausführungsform der erfindungsgemäßen Tragevorrichtung, bei welcher ein Endbereich nicht verstellbar mit dem Haltegeschirrsystem verbunden werden kann.
Fig. 17 zeigt eine weitere Ausführungsform, bei welcher der Aufnahmekörper hinter einen Verbindungsgurt am Haltegeschirrsystem geführt wurde.
Fig. 18 zeigt eine Ausführungsform, bei welcher der Aufnahmekörper hinter die Schultergurte und hinter einen Verbindungsgurt geführt wurde.
Fig. 19 zeigt eine weitere Ausführungsform der erfindungsgemäßen Tragevorrichtung.
Fig. 20 zeigt eine Ausführungsform eines Aufnahmekörpers der erfindungsgemäßen Tragevorrichtung.

Gleiche Bezugsziffern beziehen sich nachfolgend auf gleiche oder gleichartige Bauteile. Die Verwendung von Verschlusselementen ist beispielhaft, ebenso deren räumliche Anordnung.

Fig. 1 zeigt eine Trageweise einer ersten Ausführungsform der erfindungsgemäßen Tragevorrichtung. In diesem Beispiel wird die Aufnahme eines Kleinkindes 2 gezeigt, welches mit dem Oberkörper zum Oberkörper des Trägers 1 getragen wird. Gepolsterte Schultergurte 5 verlaufen jeweils über eine Schulter des Trägers 1. Sowohl die vorderen als auch die hinteren Schultergurtenden 5 sind mit Ringen 7, 8 unlösbar verbunden und bilden so eine Schlaufe: Ein Gurtband 23 ist mit den Ringen 7, 8 und mit dem am hinteren Schultergurtende 5 positionierten Verstellelement 11 verstellbar verbunden. Mittels Verstellelement 11 kann das Gurtband 23 und damit die Länge der Schultergurte 5 den Körpermaßen des Trägers 1 angepasst werden und die ideale Position der Ringe 7, 8 an der Seite des Trägers 1 eingestellt werden. Ein Aufnahmekörper 16 wurde an die Schultergurte 5 mittels mit dem Aufnahmekörper 16 verbundenen Gurtband 24 und mit Steckschnallenteilen 15 (am Gurtband 24 positioniert) und 6 (am Schultergurt 5 positioniert) angeschlossen, wobei mit einem, mit dem Steckschnallenteil 15 einteilig ausgebildeten Verstellelement 14 ein Gurtband 24 an die Körpermaße des aufgenommen Kleinkindes 2 angepasst ist. Durch diese zusätzliche Verbindung des Aufnahmekörpers 16 mit den Schultergurten 5 wird der Aufnahmeraum 3 zusätzlich der Höhe nach in der eingestellten Position gehalten und wird dadurch insbesondere verhindert, dass der Aufnahmeraum 3 nach unten rutscht und das Kleinkind 2 nach hinten kippt bzw. rückwärts aus der Tragevorrichtung fällt. Jeder Endbereich 4, 13 des Aufnahmekörpers 16 verläuft durch beide Ringe 7, 8 am jeweiligen Schultergurt 5 und danach nochmals durch den ersten Ring 7, wobei er zwischen den Ringen 7, 8 geklemmt wird und nachgezogen werden kann. Die Endbereiche 13, 4 des Aufnahmekörpers 16 laufen bei diesem Ausführungsbeispiel zum Ende hin schmaler zu und sind überdies in Falten gelegt. Sie sind mit Gurtbändern 25 verbunden. Der Endbereich 13 verläuft unter das Gesäß des Kleinkindes 2, ist auf dieser Abbildung vom Kleinkind verdeckt, durch eine Lasche 41 (Fig. 2) geführt und überkreuzt sich mit dem Endbereich 4. Weiters ist der Endbereich 13 durch eine Lasche 34 am anderen Schultergurt 5 (hier verdeckt durch das Kleinkind 2) geführt und mittels Steckschnallenteil 15 (am Gurtband 25 positioniert) und 6 (am Schultergurt 5 positioniert) mit dem anderen Schultergurt 5 verbunden. Mit dem einteilig mit der Steckschnalle 15 ausgebildeten Verstellelement 14 wird das Gurtband 25 an die Körpermaße des Kleinkindes 2 angepasst. Der zweite Endbereich 4 des Aufnahmekörpers 16, der in Fig. 1 durch das Kleinkind 2 verdeckt ist, ist durch die am anderen, nicht sichtbaren Schultergurt 5 befindlichen Ringe 7, 8 und danach nochmals durch den Ring 7 geführt und zwischen den Ringen festgeklemmt. Der überstehende Endbereich 4 verläuft unter das Gesäß des Kleinkindes 2, überkreuz mit dem ersten Endbereich 13 durch die Lasche 41 (Fig. 2) und durch die Lasche 34 und ist mit dem sichtbaren Schultergurt 5 mittels am Endbereich 4 positionierten Gurtband 25 und Steckschnallenteilen 15 (am Gurtband 25 positioniert) und 6 (am Schultergurt 5 positioniert) verbunden. Mittels eines einteilig mit dem Steckschnallenteil 15 ausgebildeten Verstellelement 14 kann das Gurtband 25 an die Körpermaße des aufgenommen Kleinkindes 2 angepasst werden. Das Gurtband 40 kann mit dem Steckschnallenteil 6 an die andere Seite des Schultergurtes 5 geklappt werden. Die beiden Endbereiche 4, 13 können auch um die Hüften des Trägers 1 geführt und miteinander lösbar verbunden werden, können herabhängen oder können in einem Taschenfach verstaut werden. Der Aufnahmeraum 3 wurde stufenlos den Körpermaßen des Kleinkindes 2 angepasst und die Umhüllung entspricht exakt den Körpermaßen des Kleinkindes 2. Wie beim Tragetuch verläuft der Aufnahmeraum 3 von Kniekehle zu Kniekehle und wird dadurch die korrekte Anhockspreizhaltung gewährleistet.

Fig. 2 zeigt eine Trageweise, in der das Kleinkind 2 auf dem Rücken des Trägers 1 getragen wird. Der Endbereich 4 ist durch die Ringe 7, 8 geführt und danach nochmals durch den ersten Ring 7. Der Endbereich 4 ist weiters unter das Gesäß des Kleinkindes 2 geführt, verläuft durch die Lasche 41 und überkreuzt sich dabei mit dem anderen Endbereich 13. Das Gurtband 24 ist am Schultergurt 5 angebracht. Der am Gurtband 24 positionierte Steckschnallenteil 15 und das damit einteilig ausgebildete Verstellelement 14 sowie das Gurtband 24 sind durch ein Verbindungselement 48 geführt und mit dem Steckschnallenteil 6 am Schultergurt 5 verbunden, sodass der Aufnahmekörper 16 mit den Schultergurten 5 verbunden und die Höhe des Aufnahmekörpers 16 bzw. des Aufnahmeraumes 3 fixiert ist und nicht nach unten rutschen und das Kleinkind 2 nicht rückwärts aus der Tragevorrichtung fallen kann. Die Anpassung des Gurtbandes 24 an die Körpermaße des aufgenommenen Kleinkindes 2 erfolgt mit dem einteilig mit dem Steckschnallenteil 15 ausgebildeten Verstellelement 14. Das Gurtband 23 ist mit dem am unteren Schultergurtende 5 positionierten und hier nicht sichtbaren Verstellelement 11 (Fig.1) und mit den Ringen 7, 8 verbunden und wurde mittels hier nicht sichtbaren Verstellelement 11 den Körpermaßen des Trägers 1 angepasst. Der Endbereich 13 ist, hier nicht sichtbar, durch die am anderen Schultergurt 5 positionierten Ringe 7, 8 und nochmals durch den Ring 7, durch die Lasche 41 und mit dem ersten Endbereich 4 überkreuz und unter das Gesäß des Kleinkindes 2 geführt. Der Aufnahmeraum 3 wurde den Körpermaßen des Kleinkindes durch Ziehen an den aus den Ringen 7, 8 ragenden Endbereichen 4, 13 angepasst und die Umhüllung entspricht exakt den Körpermaßen des Kleinkindes 2. Das Gurtband 40 ist am Schultergurt 5 positioniert und die an den Gurtbändern 40 angeordneten Steckschnallenteile 6 sind von der Vorderseite der Schultergurte 5 (wie in Fig. 1 abgebildet) mit dem Gurtband 40 auf die Rückseite der Schultergurte 5 geklappt und mit den Steckschnallenteilen 15 am Endbereich 13 bzw. 4 verbunden (sichtbar in Fig. 3). Der Aufnahmekörper 16 ist weiters mit einem Hüftgurt 27 mittels eines Reißverschlusses lösbar verbunden. Zur Anbringung eines Kopfteils sind am Aufnahmekörper 16 ein Reißverschluss 47 und Druckknöpfe 46 an den Schultergurten 5 vorgesehen sein. Der Kopfteil kann gerafft oder gespannt werden.

Fig. 3 zeigt den Oberkörper des das Kind am Rücken tragenden Trägers (Fig. 2) von vorne. Der gepolsterte Hüftgurt 27 ist mittels Steckschnallenteilen 15, 6 geschlossen und mittels eines Verstellelements 14 ist die Länge des am Hüftgurt 27 positionierten und mit den Steckschnallenteilen 15, 6 verbundenen Gurtbandes 38 den Körpermaßen des Trägers 1 angepasst. Die Endbereiche 4, 13 bzw. die an den Endbereichen 4, 13 angebrachten Gurtbänder 25 sind durch die Laschen 9 geführt und über die Steckschnallenteile 15, 6 mit den Schultergurten 5 verbunden. Mit dem Verstellelement 14, welches mit dem Steckschnallenteil 15 einteilig ausgebildet ist, erfolgt die Anpassung des Gurtbandes 25 an die Körpermaße des Kleinkindes 2. Die Schultergurte 5 sind mittels eines an den Gurtbändern 36 (Gurtband 36 ist an den Schultergurten 5 positioniert) verschiebbaren Brustgurts 37 verbunden. Der Brustgurt 37 weist ebenfalls eine verstellbare Steckschnalle 15, 6 auf und das Gurtband 37 ist mit dem Verstellelement 14 anpassbar an die Körpermaße des Trägers. Durch den Brustgurt 37 wird die optimale Position der Ringe, nämlich vorteilhaft an der Seite des Trägers, unterstützt. Der Brustgurt 37 kann aber auch statt den Schultergurten die hier nicht sichtbaren Paare von Ringen 7, 8 verbinden, wobei der Brustgurt 37 dabei bei dieser Tragevariante über den Oberkörper des Trägers 1 verläuft. Wird das Kleinkind 2 am Oberkörper des Trägers 1 getragen, verläuft der Brustgurt 37 am Rücken.

Fig. 4 und 5 zeigen Ausführungsformen, bei denen die Tragevorrichtung keine Steckschnallen aufweist, sondern durch Binden um den Körper des Trägers 1 und des Babys 20 bzw. Kleinkind 2 angelegt wird. An den vorderen Schultergurtenden 29 befinden sich die Ringe 7, 8 durch welche die hinteren Schultergurtenden 29, nachdem diese am Rücken überkreuzt wurden, geführt sind. Bei den Ausführungsbeispielen nach Fig. 4 und Fig. 5 verlaufen die hinteren Schultergurtenden 29 wieder zurück an den Rücken und werden dort miteinander verbunden. Die Schultergurtenden 29 könnten sich dort aber auch nochmals überkreuzen und nach vorne führen, wo sie an der Seite oder am Oberkörper des Trägers 1 miteinander verbunden werden. Die Endbereiche 4, 13 sind durch die Ringe 7, 8 und danach nochmals durch den ersten Ring 7, durch die Lasche 41 und unter das Gesäß und die Beine des Babys 20 und um die Hüfte des Trägers 1 geführt. Die Endbereiche 4, 13 verlaufen dabei unter dem Gesäß des Babys 20 überkreuz und sind am Rücken des Trägers 1 miteinander verknotet. Das Baby 20 kann dadurch nicht nach unten aus der Tragevorrichtung rutschen. Die Umhüllung des Babys 20 durch den Aufnahmeraum 3 entspricht exakt den Körpermaßen des Babys 20. Diese Ausführungsform kann auch zum Tragen am Rücken oder des Seite des Trägers 1 angewendet werden. Die Schultergurtenden 29 können beim Tragen an der Seite überkreuz über eine Schulter des Trägers 1 verlaufen, wobei sich die Ringe 7, 8 am Rücken und am Oberkörper des Trägers 1 befinden.

In der Ausführung nach Fig. 5 verlaufen die Endbereiche 13, 4 des Aufnahmekörpers 16 quer über den Aufnahmeraum 3 und durch die Laschen 43, in weiterer Folge über die Schulter, überkreuz über den Rücken und um die Hüften des Trägers 1, wo sie miteinander verbunden sind. Dabei sind sie durch eine in Fig. 5 nicht sichtbare Lasche 41 am Aufnahmekörper 16 unter dem Gesäß des Kleinkindes 2 geführt, so dass das Kleinkind 2 nicht zwischen dem Aufnahmeraum 3 und den Endbereichen 4, 13 durchrutschen kann. Für ein kleineres Kind 2 können die Endbereiche 4, 13 nicht durch die Laschen 43 sondern durch die tiefer vorgesehenen Laschen 44 geführt werden. Das Durchführen der Endbereiche 4, 13 durch die Laschen 43 oder 44 hält den Aufnahmeraum 3 der Höhe nach in dieser Position, wodurch das Kleinkind 2 nicht nach hinten aus der Tragevorrichtung kippen bzw. fallen kann. Auch diese Ausführungsform kann zum Tragen am Rücken oder Seite des Trägers 1 angewendet werden.

Fig. 6 zeigt eine weitere Trageweise, in der das Kleinkind 2 vor dem Träger 1 im Aufnahmeraum 3 sitzt. Die Endbereiche 4, 13 sind jeweils durch die Ringe 7, 8 und danach nochmals durch den ersten Ring 7 und in weiterer Folge durch die Lasche 41 , am Körper des Kleinkindes 2 überkreuz und unter die Arme des Kleinkindes 2 geführt und mittels der Steckschnallenteile 15, 6 mit den Schultergurten 5 verbunden, wobei die am Ende der Endbereiche 4,13 positionierten Gurtbänder 25 mittels der mit den Steckschnallenteilen 15 einteilig ausgebildeten Verstellelemente 14 den Körpermaßen des Kleinkindes angepasst werden können. Bei diesem Ausführungsbeispiel wurden die Endbereiche 4, 13 bzw. die Gurtbänder 25 nicht durch die Laschen 34 geführt. Der Aufnahmekörper 16 wurde mittels Verschlusselementen 15, 6 mit den Schultergurten 5 verbunden, das Gurtband 24 wurde mittels Verstellelement 14 den Körpermaßen des Kleinkindes 2 angepasst. Die Beine des Kleinkindes 2 können sich auch im Aufnahmeraum 3 befinden. Ein Aufnehmen, insbesondere eines Babys oder kleinen Kleinkindes 2, in weitgehend liegender Position ist bei dieser Variante ebenso möglich.

Fig. 7 zeigt eine weitere Ausführungsform der erfindungsgemäßen Tragevorrichtung. Die Endbereiche 13, 4 wurden jeweils, hier nicht sichtbar, durch die Ringe 7, 8 und danach nochmals durch den ersten Ring 7 geführt. Das Kleinkind 2 sitzt im Aufnahmeraum 3 mit dem Rücken zum Oberkörper des Trägers 1. Der Aufnahmeraum 3 reicht von Kniekehle zu Kniekehle des Kleinkindes 2 und wird so auch in dieser Position die orthopädisch korrekte Anhockspreizhaltung gewährleistet. Die am Aufnahmekörper 16 angebrachten Gurtbänder 24 wurden über den Körper des Kleinkindes 2 geführt und mit den Steckschnallenteilen 15, welche mit dem Gurtband 24 verbunden sind, und den Steckschnallenteilen 6, welche am Schultergurt 5 positioniert sind, mit den Schultergurten 5 verbunden. Mit den mit den Steckschnallenteilen 15 einteilig ausgebildeten Verstellelementen 14 sind die Gurtbänder 24 den Körpermaßen des Kleinkindes 2 angepasst. Die Beine des Kleinkindes 2 können sich auch zwischen den Gurtbändern 24 oder im Aufnahmeraum 3 befinden. Ein Aufnehmen, insbesondere eines Babys oder kleinen Kleinkindes, in weitgehend liegender Position ist bei dieser Variante ebenso möglich.

Fig. 8 zeigt eine weitere Ausführungsform der erfindungsgemäßen Tragevorrichtung. Das aufgenommene Kleinkind 2 wird von den Kniekehlen bis etwa zum mittleren Rücken vom Aufnahmeraum 3 umhüllt, der obere Rücken wird vom freien Teil 84, der mit dem oberen Bereich des Aufnahmeraums 3, nicht jedoch mit den Endbereichen 4, 13 des Aufnahmekörpers 16 verbunden ist, gestützt. Am freien Teil 84 positionierte Gurtbänder 24 sind mittels am Gurtband 24 positionierten Steckschnallenteilen 15 mit den Steckschnallenteilen 6 an den Schultergurten verbunden und mittels Verstellelementen 14 an die Körpermaße des Kleinkindes 2 angepasst. Die Endbereiche 4, 13 wurden durch die Ringe 7, 8 geführt, danach zurück geschlagen und nochmals durch den ersten der beiden Ringe 7 geführt und so verschiebbar von den Ringen festgeklemmt. Der Aufnahmekörper 16 ist verstellbar mit den Schultergurten 5 verbunden und wächst mit dem Kleinkind 2 mit. Der freie Teil 84 gewährt dem Kleinkind 2 Armfreiheit. Wird der geschlossene Reißverschluss 55 geöffnet, wird der freie Teil 84 vergrößert. Der freie Teil 84 kann aber auch unlösbar mit den Schultergurten 5 verbunden sein.

In Fig. 9 (nicht erfindungsgemäss) ist am Aufnahmeraum 3 eine Hartschale 98 angebracht und der Aufnahmeraum 3 dadurch so verstärkt, dass er nicht falt- bzw. raffbar, sondern nur leicht biegbar ist. Die Endbereiche 13, 4 sind hingegen falt- bzw. raffbar und wurden durch die Ringe 7, 8 geführt, zurück geschlagen und nochmals durch den ersten Ring 7 geführt, wodurch die Endbereiche 13, 4 verschiebbar festgeklemmt wurden.

Fig. 10 zeigt ein Ausführungsbeispiel, bei dem der Aufnahmekörper 16 mit einem Endbereich 4 nicht verstellbar mit dem hier sichtbaren Schultergurt 5 verbunden ist. Der Endbereich 4 des Aufnahmekörpers 16 wurde in mehrere Falten gelegt und so mit dem Schultergurt 5 unlösbar und nicht verstellbar verbunden. Die Anpassung des Aufnahmeraums 3 an den Körper des Kleinkindes 2 erfolgt durch die hier nicht sichtbare verstellbare Verbindung des anderen Endbereichs 13 mit den am anderen Schultergurt 5 vorgesehenen, hier nicht sichtbaren, Ringen 7, 8 (Fig. 11).

Fig. 11 zeigt eine zweite Ansicht auf das in Fig. 10 beschriebene Ausführungsbeispiel. Hier ist nun sichtbar, wie der Endbereich 13 des Aufnahmekörpers 16 zuerst durch beide Ringe 7, 8 und danach zurückgeschlagen und nochmals durch den ersten der beiden Ringe 7 am Schultergurt 5 geführt wurde. Die Anpassung des Aufnahmeraums 3 an die Körpermaße des Kleinkindes 2 erfolgt durch Nachziehen an dem aus den Ringen 7, 8 ragenden Endbereich 13. Der Endbereich 13 wird von den Ringen 7, 8 verschiebbar festgeklemmt und hängt bei diesem Ausführungsbeispiel herab.

Fig. 12 zeigt ein weiteres Ausführungsbeispiel. Die Endbereiche 13, 4 des Aufnahmekörpers 16 wurden hier durch nur jeweils einen Ring 7 an den Schultergurten 5 und unter das Gesäß des Kleinkindes 2 geführt, wobei sich die Endbereiche 13, 4 dabei überkreuzen und durch die Schlaufe 110 (Fig. 20) führen. Die Endbereiche 13, 4 wurden weiters um die Hüften des Trägers 1 geführt und mittels Knoten am Rücken des Trägers (hier nicht sichtbar) miteinander verbunden wurden. Der Aufnahmeraum 3 passt sich den Körpermaßen des aufgenommenen Kleinkindes 2 durch Durchführen der Endbereiche 13, 4 durch jeweils einen Ring 7 an den Schultergurten 5 und Ziehen an den aus den Ringen 7 ragenden Endbereiche 13, 4 den Körpermaßen des Kleinkindes 2 an. Durch das Überkreuzen der Endbereiche 13, 4 unter dem Gesäß des Kleinkindes 2 und Binden um die Hüften und Verbinden der Endbereiche 13, 4 mittels Knoten wird der Aufnahmekörper 16 dann auch in dieser Position bzw. die eingestellte Umhüllung des Kleinkindes 2 gehalten. Die Schultergurte 5 sind hier aus einem tuchartigen Stoff, der über der Schulter des Trägers 1 ausgebreitet werden kann.

Fig. 13 zeigt eine Ausführungsvariante der erfindungsgemäßen Tragevorrichtung, bei der der Aufnahmekörper 16 unlösbar mit den vorderen Schultergurtenden 5 verbunden ist. Die Ringe 7, 8 sind mit dem Gurtband 23 und das Gurtband 23 mit dem Steckschnallenteil 15 und der Steckschnallenteil 15 mit dem am hinteren Schultergurtende 5 positionierten Steckschnallenteil 6 verbunden, wodurch die beiden Enden der Schultergurte 5 mittels Ringen 7, 8 zu einer Schlaufe geschlossen sind. Mittels mit der Steckschnalle 15 einteilig ausgebildeten Verstellelement 14 kann das Gurtband 23 an die Körpermaße des Trägers angepasst werden. Die Ringe 7, 8 klemmen die Endbereiche 13, 4 verschiebbar fest, die Endbereiche 13, 4 hängen bei diesem Ausführungsbeispiel herab.

Fig. 14 zeigt ein weiteres Ausführungsbeispiel der erfindungsgemäßen Tragevorrichtung. Die Schultergurte 5 verlaufen über die Schultern des Trägers 1 und bilden eine Schlaufe: Das vordere Schultergurtende 5 ist, hier vom Endbereich 13 verdeckt, mit dem Gurtband 23, das Gurtband 23 mit dem Verstellelement 11 und das Verstellelement 11 mit dem hinteren Schultergurtende 5 verbunden. Mittels Verstellelement 11 erfolgt die Anpassung des Gurtbandes 23 an die Körpermaße des Trägers 1. Die Endbereiche 13 und 4 des Aufnahmekörpers 16 wurden hinter die Schultergurte 5, überkreuz (hier nicht sichtbar) unter das Gesäß des Kleinkindes 2, um die Hüften des Trägers 1 herum und am Rücken des Trägers 1, hier nicht sichtbar, mittels Knoten miteinander verbunden. Der Aufnahmeraum 3 passt sich durch das Führen der Endbereiche 4, 13 hinter die Schultergurte 5 und Ziehen an den über die Schultergurte 5 hinaus ragenden Endbereichen 13, 4 exakt den Körpermaßen des Kleinkindes 2 an. Durch die Verbindung der Endbereiche 13, 4 mittels Knoten wird der Aufnahmeraum 3 in dieser an die Körpermaße des Kleinkindes 2 angepassten Position gehalten. Es kann auch nur ein Endbereich 13 oder 4 verstellbar mit einem Schultergurt 5 verbunden sein.

Fig. 15 zeigt eine Ausgestaltung eines Haltegeschirrsystems: Sowohl die vorderen als auch die hinteren Schultergurtenden 5 sind mit dem Verbindungsgurt 111 verbunden. Wird das Haltegeschirrsystem angelegt, verlaufen die Schultergurte 5 jeweils über eine Schulter des Trägers, der Verbindungsgurt 111 um die Brust bzw. um den Bauch des Trägers. Der Verbindungsgurt 111 sowie die Schultergurte 5 können gemäß einer Ausgestaltung anpassbar an die Körpermaße des Trägers und / oder zu öffnen und zu schließen sein. Der Verbindungsgurt 111 kann gemäß einer Ausgestaltung gleitbar an den Schultergurten 5 sein. Ein Aufnahmekörper kann mit dem Haltegeschirrsystem verbunden sein: zwischen den vorderen Schultergurtenden 5, zwischen den hinteren und vorderen Schultergurtenden 5, zwischen den hinteren Schultergurtenden 5 und / oder mit den Schultergurten 5. Sind Verbindungselemente für die Verbindung des Aufnahmekörpers 16 mit dem Haltegeschirrsystem vorgesehen, können diese verstellbar am Haltegeschirrsystem positioniert sein.

Fig. 16 zeigt ein Ausführungsbeispiel bei dem nur der Endbereich 4 des Aufnahmekörper 16 verstellbar mit dem Haltegeschirrsystem verbunden werden kann: Wird der Endbereich 4 durch die Ringen 7, 8 geführt, zurück geschlagen und danach nochmals durch den ersten Ring 7 geführt, wird der Endbereich 4 von den Ringen 7, 8 verschiebbar festgeklemmt. Der Endbereich 13 kann mit dem am Endbereich 13 positionierten Gurtband 24 und mit dem mit dem Gurtband 24 verbundenen Steckschnallenteil 15 mit dem am Schultergurt 5 positionierten Steckschnallenteil 6 verbunden werden. Das Gurtband 24 kann mit einem mit dem Steckschnallenteil 15 einteilig ausgebildeten Verstellelement 14 den Körpermaßen des Kindes / Babys bzw. des Trägers angepasst werden. Der Aufnahmeraum 3 passt sich durch die verstellbare Verbindung des Endbereiches 4 mit den Ringen 7, 8 den Körpermaßen des Kindes / Babys an.

Fig. 17 zeigt eine weitere Ausführungsform der gegenständlichen Erfindung: Die Endbereiche 13, 4 wurden hier vor den Schultergurten vorbei und hinter den Verbindungsgurt 111 geführt. Durch Ziehen an den über das Haltegeschirrsystem bzw. den Verbindungsgurt 111 ragenden Endbereichen 4, 13 kann der Aufnahmeraum 3 den Körpermaßen des Kindes / Babys angepasst werden.

Fig. 18 zeigt eine weitere Ausführungsform der gegenständlichen Erfindung: Die Endbereiche 13, 4 wurden hinter die Schultergurte 5 und hinter den Verbindungsgurt 111 geführt. Durch Ziehen an den über das Haltegeschirrsystem bzw. den Verbindungsgurt 111 und die Schultergurte 5 hinaus ragenden Endbereichen 4, 13 kann der Aufnahmeraum 3 den Körpermaßen des Kindes/Babys angepasst werden.

Fig. 19 zeigt eine weitere Ausführungsform der erfindungsgemäßen Tragevorrichtung. Die Ringe 7, 8 sind (hier nicht sichtbar) verstellbar an den Schultergurten 5 positioniert. Werden die Endbereiche 4, 13 jeweils durch die Ringe 7, 8 geführt, zurück geschlagen und nochmals durch den ersten der beiden Ringe 7 geführt, kann der Aufnahmeraum 3 durch Ziehen an den aus den Ringen 7, 8 ragenden Endbereichen 4, 13 exakt den Körpermaßen des aufgenommenen Kindes / Babys angepasst werden. Die Endbereiche 4, 13 sind bei diesem Ausführungsbeispiel schmäler als der Aufnahmeraum 3.

Fig. 20 zeigt eine Ausführungsform eines Aufnahmekörpers 16. Die Gurtbänder 24 sind am Aufnahmekörper 16 positioniert und können mittels mit dem Gurtband 24 verbundenen Steckschnallenteil 15 mit einem Haltegeschirrsystem verbunden werden und mittels mit dem Steckschnallenteil 15 einteilig ausgebildeten Verstellelement 14 den Körpermaßen des Kleinkindes/Babys angepasst werden. Die Endbereiche 13, 4 können mit einem Haltegeschirrsystem verstellbar verbunden werden. Die Lasche 58 ist in dem Bereich Befestigung 104 mit dem Aufnahmekörper 16 verbunden. Die Lasche 58 kann, ausgenommen der Bereich Befestigung 104, umgeklappt werden. An der hier nicht sichtbaren Rückseite der Lasche 58 befindet sich ein Klettverschluss der mit einem Klettverschluss an einem Hüftgurtsystem verbunden werden kann, wobei der Hüftgurt so um die Hüften des Trägers geschlossen werden kann, dass sich die Lasche 58 mit der hier sichtbaren Seite ohne Klettverschluss am Körper des Trägers befindet. Durch die Positionierung der Lasche 58 und der Gurtbänder 24 am Aufnahmekörper 16 entstehen oben und unten am Aufnahmeraum 3 überschüssige Bereiche 57. Werden die Endbereiche 4, 13 mit dem Haltegeschirrsystem verbunden, können die überschüssigen Bereiche 57 zusammengefaltet werden und ist der Aufnahmeraum 3 dadurch weniger breit als die Endbereiche 4, 13. Wird das Kleinkind wie etwa in Fig. 12 dargestellt ohne Hüftgurtsystem getragen, sitzt das Kleinkind auf der Lasche 58. Die Endbereiche 13, 4 können nach dem Verbinden mit den Schultergurten oder Verbindungselementen durch die Schlaufe 110 geführt werden, wobei sich die Endbereiche 13, 4 dabei überkreuzen und in weiterer Folge unter die Beine und um die Hüften des Trägers gebunden und mittels Knoten verbunden werden können. Dadurch wird verhindert, dass das Kind nach unten aus der Tragevorrichtung rutschen kann.

## Patentansprüche

1. Tragevorrichtung für ein Baby oder Kleinkind (2), mit einem zwei Schultergurte (5) aufweisenden Haltegeschirrsystem und mit einem mit dem Haltegeschirrsystem verstellbar verbundenen Aufnahmekörper (16), wobei der Aufnahmekörper (16) zwischen den Schultergurten (5) einen an das zu tragende Baby oder Kleinkind (2) anpassbaren Aufnahmeraum (3) und zwei seitlich an den Aufnahmeraum (3) anschließende Seitenteile für die Verbindung mit dem Haltegeschirrsystem aufweist, und wobei das Haltegeschirrsystem von einer Anpassung des Aufnahmeraumes (3) unabhängig an die Körpermaße des Trägers anpassbar ist, **dadurch gekennzeichnet, dass** der Aufnahmekörper (16) als eine das Baby oder Kleinkind in der Art eines einteiligen Tragtuches gleichmäßig stützende Umhüllung ausgebildet ist, und dass die beiden an den Aufnahmeraum (3) anschließenden Seitenteile Endbereiche (4, 13) der Umhüllung sind, die sich über die Verbindung mit dem Haltegeschirrsystem so verstellbar hinaus erstrecken, dass jede Änderung der über die Verbindung hinaus ragenden Länge zumindest eines der beiden Endbereiche (13) die Größe des Aufnahmeraumes (3) an die Größe des zu tragenden Babys oder Kleinkindes (2) anpasst.

2. Tragevorrichtung nach Anspruch 1, **dadurch gekennzeichnet, dass** die beiden Endbereiche (4, 13) des Aufnahmekörpers (16) lösbar miteinander verbunden sind.

3. Tragevorrichtung nach Anspruch 1 oder 2, **dadurch gekennzeichnet, dass** zwischen dem Aufnahmekörper (16) und dem Haltegeschirrsystem zwei obere und zwei untere Verbindungen vorgesehen sind, und der Aufnahmekörper (16) an zumindest einer der beiden unteren Verbindungen verstellbar mit dem Haltegeschirrsystem verbunden ist.

4. Tragevorrichtung nach einem der Ansprüche 1 bis 3, **dadurch gekennzeichnet, dass** zumindest eine Verbindung, an der der Aufnahmekörper (16) verstellbar mit dem Haltegeschirrsystem verbunden ist, durch ein Paar von Ringen (7, 8) gebildet ist, durch die der Endbereich (13) des Aufnahmekörpers (16) geführt und verschiebbar geklemmt ist.

5. Tragevorrichtung nach Anspruch 4, **dadurch gekennzeichnet, dass** die beiden Enden des Schultergurtes (5) mittels mindestens einem der beiden Ringe (7, 8) zu einer Schlaufe geschlossen sind.

6. Tragevorrichtung nach Anspruch 4, **dadurch gekennzeichnet, dass** das Paar von Ringen (7, 8) am Schultergurt (5) befestigt ist.

7. Tragevorrichtung nach einem der Ansprüche 4 bis 6, **dadurch gekennzeichnet, dass** mindestens ein Ring (7, 8) verstellbar am Schultergurt (5) angeordnet ist.

8. Tragevorrichtung nach einem der Ansprüche 3 bis 7, **dadurch gekennzeichnet, dass** die oberen Verbindungen zwischen dem Aufnahmekörper (16) und dem Haltegeschirrsystem durch offenbare Steckschnallen gebildet sind, wobei ein Steckschnallenteil am Haltegeschirrsystem und der andere an einem Gurtband vorgesehen ist, das vom Aufnahmekörper (16) hoch geführt ist.

9. Tragevorrichtung nach einem der Ansprüche 3 bis 7, **dadurch gekennzeichnet, dass** mindestens eine obere Verbindung zwischen dem Aufnahmekörper (16) und dem Haltegeschirrsystem unlösbar ist.

10. Tragevorrichtung nach einem der Ansprüche 1 bis 9, **dadurch gekennzeichnet, dass** der Aufnahmeraum (3) gepolstert oder verstärkt ist.

## Claims

1. Carrying device for a baby or small child (2), with a retaining harness system having two shoulder straps (5) and with an accommodating element (16) adjustably connected to the retaining harness system, wherein the accommodating element (16) comprises between the shoulder straps (5) an accommodating space (3) adjustable to the baby or small child (2) to be carried and two laterally extending side parts for connection to the retaining harness system, and wherein the retaining harness system is adaptable to a size of a carrying person independently of an adjustment of said accommodating space (3), **characterized in that** the accommodating element (16) is designed as a single sling-like the baby or small child evenly supporting wrap, and **in that** both laterally extending side parts of the accommodating space (3) are end areas (4, 13) of the wrap that project length-adjustably beyond the connection with the retaining harness system in such a manner that each alteration of the projecting length of at least one end area (13) adapts the size of the accommodating space (3) to the size of the baby or small child (2) to be carried.

2. Carrying device according to claim 1, **characterized in that** said two end areas (4, 13) of the accommodating element (16) are detachably connected.

3. Carrying device according to claim 1 or 2, **characterized in that** two upper and two lower connections are provided between the accommodating element (16) and the retaining harness system, and the accommodating element (16) is adjustably connected to the retaining harness system at at least one of the two lower connections.

4. Carrying device according to one of claims 1 to 3, **characterized in that** at least one connection, at which the accommodating element (16) is adjustably connected to the retaining harness system, is formed by a pair of rings (7, 8) through which the end area (13) of the accommodating element (16) is guided and movably clamped.

5. Carrying device according to claim 4, **characterized in that** the two ends of the shoulder strap (5) are closed to form a loop by means of at least one of the two rings (7, 8).

6. Carrying device according to claim 4, **characterized in that** the pair of rings (7, 8) is fastened on the shoulder strap (5).

7. Carrying device according to one of claims 4 to 6, **characterized in that** at least one ring (7, 8) is adjustably arranged on the shoulder strap (5).

8. Carrying device according to one of claims 3 to 7, **characterized in that** the upper connections between the accommodating element (16) and the retaining harness system are formed by side release buckles that can be opened, wherein one side release buckle portion is provided on the retaining harness system and the other on a strap, which is guided upwards from the accommodating element (16).

9. Carrying device according to one of claims 3 to 7, **characterized in that** at least one upper connection between the accommodating element (16) and the retaining harness system is non-detachable.

10. Carrying device according to one of claims 1 to 9, **characterized in that** the accommodating space (3) is padded or reinforced.

## Revendications

1. Dispositif de portage pour un bébé ou un petit enfant (2), avec un système à harnais de maintien comprenant deux sangles d'épaules (5) et avec un corps de logement (16) relié de manière réglable avec le système à harnais de maintien, le corps de logement (16) comprenant, entre les sangles d'épaules (5), un espace de logement (3) pouvant être adapté au bébé ou au petit enfant (2) à porter et deux parties latérales se raccordant latéralement à l'espace de logement (3) pour la liaison avec le système à harnais de maintien et le système à harnais de maintien pouvant être adapté par un dispositif d'adaptation indépendamment de l'espace de logement (3) aux dimensions corporelles du porteur, **caractérisé en ce que** le corps de logement (16) est conçu comme une enveloppe soutenant uniformément le bébé ou le petit enfant à la manière d'une écharpe porte-bébé et **en ce que** les deux parties latérales se raccordant à l'espace de logement (3) sont les zones d'extrémités (4, 13) de l'enveloppe, qui s'étendant au-delà de la liaison de manière réglable avec le système à harnais de maintien de façon à ce que chaque modification de la longueur, dépassant de la liaison, dépassant d'au moins une des deux zones d'extrémités (13), la taille de l'espace de logement (3) s'adapte à la taille du bébé ou du petit enfant (2) à porter.

2. Dispositif de portage selon la revendication 1, **caractérisé en ce que** les deux zones d'extrémités (4, 13) du corps de logement (16) sont reliées entre elles de manière amovible.

3. Dispositif de portage selon la revendication 1 ou 2, **caractérisé en ce que**, entre le corps de logement (16) et le système à harnais de maintien, sont prévues deux liaisons supérieures et deux liaisons inférieures et le corps de logement (16) est relié, au niveau d'au moins un des deux liaisons inférieures, de manière réglable avec le système à harnais de maintien.

4. Dispositif de portage selon l'une des revendications 1 à 3, **caractérisé en ce qu'**au moins une liaison, au niveau de laquelle le corps de logement (16) est relié de manière réglable avec le système à harnais de maintien, est constituée d'une paire d'anneaux (7, 8) à travers lesquels la zone d'extrémité (13) du corps de logement (16) est guidée et serrée de manière coulissante.

5. Dispositif de portage selon la revendication 4, **caractérisé en ce que** les deux extrémités de la sangle d'épaule (5) sont fermées au moyen d'au moins un des deux anneaux (7, 8) en une boucle.

6. Dispositif de portage selon la revendication 4, **caractérisé en ce que** la paire d'anneaux (7, 8) est fixée à la sangle d'épaule (5).

7. Dispositif de portage selon l'une des revendications 4 à 6, **caractérisé en ce qu'**au moins un anneau (7, 8) est disposé de manière réglable sur la sangle d'épaule (5).

8. Dispositif de portage selon l'une des revendications 3 à 7, **caractérisé en ce que** les liaisons supérieures sont disposées entre le corps de logement (16) et le système à harnais de maintien par des boucles enfichables pouvant être ouvertes, une partie de boucle enfichable étant prévue sur le système à harnais de maintien et l'autre étant prévue sur une bande de sangle, qui est guidée en hauteur par le corps de logement (16).

9. Dispositif de portage selon l'une des revendications 3 à 7, **caractérisé en ce qu'**au moins une liaison supérieure entre le corps de logement (16) et le système à harnais de maintien n'est pas détachable.

10. Dispositif de portage selon l'une des revendications 1 à 9, **caractérisé en ce que** l'espace de logement (3) est rembourré ou renforcé.
